# EUROPÄISCHE PATENTSCHRIFT

(11) **EP 0 641 715 B1**
(45) Veröffentlichungstag und Bekanntmachung des Hinweises auf die Patenterteilung: **13.01.1999**
(21) Anmeldenummer: 94113691.3
(22) Anmeldetag: 01.09.1994
(51) Int. Cl.: B65B 11/08, B65B 11/02

(54) **Verfahren zur Verpackung einer Mehrzahl von Behältnissen**
Method for packaging of a plurality of containers
Méthode pour emballer plusieurs containers

(30) Priorität: 01.09.1993 DE 4329467
(43) Veröffentlichungstag der Anmeldung: 08.03.1995
(73) Patentinhaber: 4P Nicolaus Kempten GmbH, D-87437 Kempten (DE)
(72) Erfinder: Städele, Norbert, DE-92318 Neumarkt/Opf. (DE)
(74) Vertreter: Hutzelmann, Gerhard

(56) Entgegenhaltungen:
- EP-A- 0 061 285
- EP-A- 0 079 202
- EP-A- 0 391 118
- EP-A- 0 481 695
- CH-A- 582 604
- DE-A- 1 531 804
- DE-A- 2 129 995
- DE-A- 3 614 917
- US-A- 3 751 872
- US-A- 4 159 609
- US-A- 4 263 769
- US-A- 4 491 356

## Beschreibung

Die Erfindung bezieht sich auf ein Verfahren zum Verpacken einer Mehrzahl von Behältnissen zu einem Mehrstückpack unter Verwendung eines Verpackungsmaterialzuschnittes, der um eine aus mehreren Behältnissen bestehende Anordnung herumgelegt wird, wobei eine Vielzahl von Verpackungsmaterial-Zuschnitten aneinanderhängend zugeführt wird, die neben Rillinien und/oder Ausstanzungen auch Sollbruchlinien aufweisen zum Abteilen der Mehrstückpacks voneinander und die Behältnisse in wenigstens einer ununterbrochenen Reihe gleichzeitig mit den Verpackungsmaterialzuschnitten zugeführt werden und ein Abtrennen einzelner oder mehrerer Verpackungseinheiten während oder beim Abschluß des Verpackungsvorganges erfolgt.

Aus der EP-A-0 481 695 ist ein Verfahren zum Zusammenfassen von zwei einzelnen Kartonverpackungen zu einer Doppelpackung bekannt. Dabei werden die beiden Einzelpackungen oben oder unten mit einer beide überspannenden Kartonmanschette versehen, welche am Übergang zwischen beiden Einzelpackungen teilbar ist.

Die US-A-4 263 769 beschreibt ein ähnliches Verfahren, wobei wieder Einzelpackungen zusammengefasst und jeweils drei mit einer durchgehenden Deckkappe verbunden und gleichzeitig verschlossen werden. Auch diese Deckkappe ist zwischen jeweils zwei benachbarten Einzelpackungen auftrennbar.

Die EP-A-0 391 118 beschreibt ein Verfahren zum zusammenhängenden Zuführen von Verpackungsmaterialzuschnitten bei der Herstellung von Zigarettenpackungen, die nach dem Herstellen und Aufrichten gefüllt werden.

Die US-A-4 491 356 bezieht sich auf die Herstellung eines Halters mit Handgriff für sogenannte Blockpackungen, die in diesen Halter eingeschoben werden. Diese Halter können zu mehreren zusammenhängend hergestellt werden.

Der vorliegenden Erfindung liegt die Aufgabe zugrunde, das eingangs angegebene Verfahren zum Herstellen von Mehrstückpacks so weiterzubilden, daß es rationell durchführbar ist.

Diese Aufgabe wird erfindungsgemäß dadurch gelöst, daß wenigstens die Sollbruchlinien in der Maschine zum Anbringen der Verpackungsmaterialzuschnitte an den Behältern in die Zuschnitte eingebracht werden.

Damit ist gewährleistet, daß die Materialzuschnitte in einem Endlosband herangeführt werden, ohne daß die Gefahr des Auseinanderreißens besteht. Dadurch ist das Verfahren stark rationalisiert; die fertigen Mehrstückpacks können nach Belieben abgetrennt werden.

Eine vorteilhafte weitere Ausgestaltung des erfindungsgemäßen Verfahrens liegt darin, daß das Abtrennen von mehreren zusammenhängenden Verpackungsmaterialzuschnitten vor dem Anbringen an den Behältnissen erfolgt.

Ebenfalls sehr vorteilhaft ist es, wenn gemäß einer weiteren Ausgestaltung der Erfindung das Abtrennen einzelner oder mehrerer zusammenhängender Verpackungsmaterialzuschnitte nach Abschluß des Verpackungsvorganges erfolgt.

Eine weitere vorteilhafte Ausgestaltung des erfindungsgemäßen Verfahrens ist dadurch gekennzeichnet, daß auch die Rillinien und/oder Ausstanzungen in der Maschine zum Anbringen der Verpackungsmaterialzuschnitte an die Behältnisse in die zusammenhängenden Verpackungsmaterialzuschnitte eingebracht werden.

Dadurch ist ein besonders einfacher Transport der zusammenhängenden Verpackungsmaterialzuschnitte gewährleistet.

Das erfindungsgemäße Verfahren sowie der hierzu zu verwendende Zuschnittverbund bzw. Zuschnitt wird in einer zweckmäßigen Ausgestaltung anhand der Zeichnungsfiguren nachstehend näher erläutert. Es zeigen:
- Fig. 1: eine stark vereinfachte schematische Darstellungsweise des erfindungsgemäßen Verfahrens ohne Auftrennung des Mehrfach-Pack-Verbunds (a) sowie mit Auftrennung des Mehrfach-Pack-Verbunds zu einzelnen Mehrfach-Packs (b),
- Fig. 2: eine zweckmäßige Ausgestaltung eines Zuschnittsverbunds zur Durchführung des Verfahrens gemäß Fig. 1 sowie
- Fig. 3: das von der Endlosrolle abgezogene Verpackungsmaterial einschließlich des strichpunktiert angedeuteten Rillabschnitts.

Bezugszeichen 1 in Fig. 1 bezeichnet die Verpackungsmaschine zur Durchführung des erfindungsgemäßen Verfahrens in ihrer Gesamtheit. Sie umfaßt ein Förderband 2 sowie eine zweckmäßigerweise beidseitig angeordnete Zuführung einzelner Behältnisse z.B. Flaschen 4, die im Bereich des Förderbands zu einer beispielsweise zweireihigen Formation zusammengeführt werden.

In Fig. 1 wird eine zweireihige Anordnung von insgesamt zwölf Flaschen 4 im Bereich des Förderbands 2 bereitgestellt und einer Verpackungsstation 5 zugeführt. Im Bereich der Verpackungsstation 5 wird die Anordnung der einzelnen Flaschen 4 mittels einem Zuschnittverbund 10, welcher in einem Magazin 18 bereitgehalten wird, an den Längsseiten der Anordnung der Flaschen 4 umhüllt, so daß eine die einzelnen Flaschen 4 an dem Ober- sowie Seitenbereich umfassende Hülle entsteht.

Dem Magazin 18 vorgeschaltet ist bei dieser Ausgestaltung eine Endlosrolle 23, auf der die einzelnen Zuschnitte 11 bzw. Zuschnittverbunde 10 als Endlosband konfektioniert sind. Demzufolge ist es notwendig, vor dem Verpackungsvorgang den gewünschten Zuschnittverbund 10 über eine Schneidvorrichtung 22 vom Endlosband abzutrennen.

Der Zuschnittverbund 10 besteht in der Ausgestaltung gemäß Fig. 1 aus z.B. drei Einzelzuschnitten 11, welche entlang ihrer Längsseiten über Verbindungsstege 14, (Fig. 2) miteinander verbunden sind.

Die einzelnen Zuschnitte 11 besitzen, wie sich ebenfalls aus Fig. 2 ergibt, Ausstanzungen 13 für den Flaschenhalsbereich sowie Ausstanzungen 21 für einen Teilbereich des Bodens, wodurch jeweils die Standfestigkeit der Flaschen 4 innerhalb eines Mehrfach-Pack's verbessert wird. Gleichzeitig wird hierdurch während des Verpackungsvorgangs bereits eine Ausrichtung der Flaschen 4 zueinander gewährleistet.

Die bereits mit dem Zuschnittverbund 10 versehene Anordnung der Flaschen wird weiter transportiert und einer Spannstation 6 zugeführt. Dadurch, daß die einzelnen Mehrfach-Pack's im Verbund transportiert werden, kann die Konstruktion des Transportbands sowie der (nicht dargestellten) Oberläufer wesentlich vereinfacht werden.

Im Bereich der Spannstation 6 wird der Zuschnittverbund 10 insgesamt um die Anordnung der einzelnen Flaschen 4 herumgespannt, anschließend zu einer Leimstation 7 weiter gefördert und dort vorzugsweise an der Unterseite zu einem Mehrfach-Pack-Verbund 17 verleimt.

Es versteht sich, daß die einzelnen Verfahrensschritte verpacken, spannen sowie verleimen, nicht unbedingt in der obenbeschriebenen Weise abzulaufen haben. Wesentlich ist, daß die Anordnung der einzelnen Flaschen 4 zunächst mit einem Zuschnittverbund 10 versehen und anschließend im Verbund transportiert wird.

Am Ausgang der Verpackungsmaschine 1 besteht nun die Möglichkeit, den Mehrfach-Pack-Verbund direkt zu palettieren, wie es mit der Möglichkeit a in Fig. 1 angedeutet ist. Dies ist möglich, da der Mehrfach-Pack-Verbund 17 eine hierzu geeignete Größe im Vergleich zu den einzelnen Mehrfach-Pack's 16 aufweist.

Die Palettierung kann hierbei derart erfolgen, daß die Mehrfach-Pack-Verbunde 17 in schichtenartiger Folge aufeinander gereiht und anschließend beispielsweise mittels einer Folie eingeschrumpft werden.

Alternativ hierzu besteht die Möglichkeit - falls dies gewünscht ist - aus dem erfindungsgemäßen Verpackungsverfahren einzelne Mehrfach-Pack's 16 herzustellen (Verfahrensschritt b in Fig. 1). Hierzu laufen die Mehrfach-Pack-Verbunde 17 entlang zweier seitlich angeordneter Gurtbänder 19 in zwei weitere stromabgelegene gegenüber angeordnete Gurtbänder 20, die beispielsweise eine höhere Drehzahl aufweisen als die Gurtbänder 19, wodurch bei Einlaufen des stirnseitigen Mehrfach-Pack's dieser von dem übrigen Mehrfach-Pack-Verbund 17 abgetrennt wird. Hierdurch können in einfacher Weise einzelne Mehrfach-Pack's 16 hergestellt werden.

Fig. 2 zeigt eine Ausgestaltung des Zuschnittverbunds 10 zur Benutzung in dem erfindungsgemäßen Verpackungsverfahren. Der Zuschnittverbund 10 umfaßt bei diesem Beispiel 3 Einzelzuschnitte 11, die entlang der Seitenflächen, die später den offenen Stirnseiten des Mehrfach-Pack's entsprechen über Materialstege miteinander in Verbindung stehen. Die Materialstege sind derart dimensioniert, daß sie eine ausreichende Kraftübertragung während des Transports des Mehrfach-Pack-Verbunds gewährleisten, jedoch andererseits maschinell oder auch manuell in einfacher Weise und mit normalem Kraftaufwand durchzutrennen sind.

Die erfindungsgemäßen Zuschnittverbunde können in einfacher Weise durch übliches Ausstanzen aus Verpackungsmaterial, insbesondere Pappe hergestellt werden. An der Oberseite des jeweiligen Zuschnitts sind ovale Ausnehmungen 13 für die Flaschenhälse vorgesehen, an der Unterseite sind Ausnehmungen 21 für den unteren Bereich der jeweiligen Flasche vorgesehen. Beide Ausnehmungsarten 13, 21 bewirken eine Verbesserung der Standfestigkeit der einzelnen Flaschen innerhalb des betreffenden Mehrfach-Pack's 16.

Die Zuschnittverbunde 10 werden im Verfahren gemäß Fig. 1 eindimensional in einem Magazin bereitgehalten und anschließend dem Verfahren zugeführt. Zweckmäßigerweise wird durch die Erfindung die Möglichkeit eröffnet, die Zuschnitte 11 in Form eines Endlosbandes bereitzustellen.

Es besteht jedoch auch die Möglichkeit, zweidimensionale, d.h. hülsenförmige Zuschnitte in den erfindungsgemäßen Verfahren einzusetzen.

Fig. 3 zeigt die Endlosrolle 23 des Verpackungsmaterials, wobei von der Endlosrolle 23 abgezogenes Verpackungsmaterial in einem Rillabschnitt 27 vor der Vereinzelung der einzelnen Zuschnittverbunde 10 mit Schnitten 24 sowie ggf. mit Rillinien 26 und Öffnungen 25 versehen wird. Der Rillabschnitt, bei dem die Rillung, das Einschneiden bzw. die Ausstanzung erfolgt, ist in Fig. 3 durch den strichpunktierten Bereich des von der Endlosrolle 23 abgezogenen Verpackungsmaterials dargestellt. Der Übersichtlichkeit halber sind die Mittel zur Herstellung der Rillung bzw. zur Durchführung der Ausstanzung nicht gezeigt.

Die Erfindung ermöglicht es, einzelne Behältnisse einerseits mit wesentlich höherer Flexibilität zu verpacken, andererseits den hierfür erforderlichen maschinellen Aufwand im Vergleich zu herkömmlichen Verfahren erheblich zu vereinfachen.

Desweiteren ergeben sich erhebliche Vorteile durch die Möglichkeit einer direkten Palettierung der Mehrfach-Pack-Verbunde sowie Verwendbarkeit eines Zuschnitt-Endlosbandes.

## Patentansprüche

1. Verfahren zum Verpacken einer Mehrzahl von Behältnissen zu einem Mehrstückpack unter Verwendung eines Verpackungsmaterialzuschnittes, der um eine aus mehreren Behältnissen bestehende Anordnung herumgelegt wird, wobei eine Vielzahl von Verpackungsmaterial-Zuschnitten aneinanderhängend zugeführt wird, die neben Rillinien und/oder Ausstanzungen auch Sollbruchlinien aufweisen zum Abteilen der Mehrstuckpacks voneinander und die Behältnisse in wenigstens einer ununterbrochenen Reihe gleichzeitig mit den Verpackungsmaterialzuschnitten zugeführt werden und ein Abtrennen einzelner oder mehrerer Verpackungseinheiten während oder beim Abschluß des Verpackungsvorganges erfolgt, **dadurch gekennzeichnet**, daß wenigstens die Sollbruchlinien in der Maschine zum Anbringen der Verpackungsmaterialzuschnitte an den Behältern in die Zuschnitte eingebracht werden.

2. Verfahren nach Anspruch 1, **dadurch gekennzeichnet**, daß das Abtrennen von mehreren zusammenhängenden Verpackungsmaterialzuschnitten vor dem Anbringen an den Behältnissen erfolgt.

3. Verfahren nach Anspruch 1, **dadurch gekennzeichnet**, daß das Abtrennen einzelner oder mehrerer zusammenhängender Verpackungsmaterialzuschnitte nach Abschluß des Verpackungsvorganges erfolgt.

4. Verfahren nach Anspruch 1, **dadurch gekennzeichnet**, daß auch die Rillinien und/oder Ausstanzungen in der Maschine zum Anbringen der Verpackungsmaterialzuschnitte an die Behältnisse in die zusammenhängenden Verpackungsmaterialzuschnitte eingebracht werden.

## Claims

1. Process for packaging a number of containers in a multipack using a packaging material blank that is wrapped around a group consisting of several different containers, where a large number of connected packaging material blanks are fed in that in addition to crease lines and/or cut-outs also have lines of weakening for separating the multipacks from each other, where the containers are supplied in at least one uninterrupted row at the same time as the packaging material blanks and where individual or several packaging units are separated during or at the end of the packaging process, **wherein** at least the lines of weakening are produced in the blanks in the machine for applying the packaging material blanks to the containers.

2. Process according to claim 1, **wherein** several connected packaging material blanks are separated before being applied to the containers.

3. Process according to claim 1, **wherein** individual or several connected packaging material blanks are separated alter the packaging process has been completed.

4. Process according to claim 1, **wherein** the crease lines and/or cut-outs are also produced in the connected packaging material blanks in the machine for applying the packaging material blanks to the containers.

## Revendications

1. Procédé d'emballage d'une pluralité de récipients en un empaquetage à plusieurs articles, utilisant un flan de matériau d'emballage, passé autour d'un agencement constitué de plusieurs récipients, une pluralité de flans de matériaux d'emballage étant amenés, accrochés les uns aux autres, présentant, outre des lignes de cannelure et/ou des découpures d'estampage, également des lignes destinées à la rupture pour procéder à la séparation les uns des autres des paquets à articles multiples et les récipients étant amenés en au moins une rangée ininterrompue, simultanément aux flans de matériau d'emballage et une séparation d'unités d'emballages individuels ou en groupes s'effectuant pendant ou lors de l'achèvement du processus d'emballage, caractérisé en ce qu'au moins les lignes destinées à la rupture sont réalisées dans les flans, dans la machine de montage des flans de matériau d'emballage sur les récipients.

2. Procédé selon la revendication 1, caractérisé en ce que la séparation de plusieurs flans de matériau d'emballage accrochés les uns aux autres s'effectuent avant l'application sur les récipients.

3. Procédé selon la revendication 1, caractérisé en ce que la séparation de flans de matériau d'emballage individuels ou accrochés en groupe de plusieurs s'effectue à l'achèvement du processus d'emballage.

4. Procédé selon la revendication 1, caractérisé en ce qu'également les lignes de cannelure et/ou les découpures d'estampage sont réalisées dans les flans de matériau d'emballage accrochés ensemble, dans la machine de montage des flans de matériau d'emballage sur les récipients.
